# EUROPÄISCHE PATENTSCHRIFT

(11) **EP 0 287 503 B1**
(45) Veröffentlichungstag und Bekanntmachung des Hinweises auf die Patenterteilung: **28.07.1993**
(21) Anmeldenummer: 88730063.0
(22) Anmeldetag: 14.03.1988
(51) Int. Cl.: B21B 45/02

(54) **Verfahren und Druckkühlaggregat zum Kühlen eines durchlaufenden Produktes**
Method of and pressure cooling apparatus for cooling a continuous product
Procédé et groupe frigorifique de pression pour refroidir un produit continu

(30) Priorität: 13.03.1987 DE 3708128
(43) Veröffentlichungstag der Anmeldung: 19.10.1988
(73) Patentinhaber: Krenn, Walter, Dipl.-Ing., D-45472 Mühlheim an der Ruhr (DE)
(72) Erfinder: Krenn, Walter, Dipl.-Ing., D-4330 Mülheim/Ruhr 1 (DE)

(56) Entgegenhaltungen:
- EP-A- 0 064 771
- DD-A- 110 774
- DD-A- 147 506
- DE-A- 1 608 327
- DE-A- 1 925 416
- DE-A- 3 043 117
- DE-A- 3 626 741

## Beschreibung

Die Erfundung betrifft ein Verfahren zum Abkühlen walzwarmen Walzguts, mit/ohne Direktpatentieren, bei dem Druckwasser innerhalb eines Druckraums zwischen Stauränder auf die walzwarme Walzgutoberfläche gedrückt wird, wobei das Kühlaggregat mit einer Menge Druckwasser beaufschlagt wird, die vorzugsweise mit der dem Walzgut zu entziehenden Menge Wärme im Gleichgewicht steht, um mit dem Wärmeentzug durch das Erwärmen des Druckwassers im Druckraum eines Konvektionskühlteils, und dem Wärmeentzug durch die an ein Druckwasser-Dampf-Gemisch abgegebene Verdampfungswärme im Druckraum eines Verdampfungskühlteils, vorzugsweise bis an den Siedepunkt des Druckwassers, die gewünschte Abkühltemperatur des Walzgutes erreicht wird und dabei die Abkühlung in Druckwasser und im Druckwasser-Dampf-Gemisch steuerbar ist.

Die Erfindung betrifft auch ein Kühlaggregat zur Durchführung des Verfahrens zum Abkühlen walzwarmen Walzguts, mit/ohne Direktpatentieren, bei dem Druckwasser innerhalb eines Druckraums zwischen Stauränder auf die walzwarme Walzgutoberfläche gedrückt wird, wobei das Kühlaggregat aus dem Druckraum eines Konvektionskühlteils, dem Konvektions-Druckraum zwischen den Staurändern, besteht, in dem dem walzwarmen Walzgut, vornehmlich durch Konvektion, von einströmendem und auf die walzwarme Walzgutoberfläche gedrücktem Druckwasser Wärme, vorzugsweise bis an den Siedepunkt des Druckwassers, entzogen wird und aus dem Druckraum eines Verdampfungskühlteils, dem Verdampfungs-Druckraum zwischen den Staurändern, 9); 8, in dem dem Walzgut vornehmlich durch die Verdampfungswärme, vom durchströmenden und auf die Walzgutoberfläche gedrückten, im Konvektions-Druckraum erzeugten Druckwasser-Dampf-Gemisch, weiter Wärme entzogen wird. Siehe nicht vorveröffentlichte und unter Art. 54 (3)' fallende EP-A 0 266 302.

Die Abkühlung geformten, heißen, durchlaufenden Produktionsguts beeinflußt die Qualität und Herstellungskosten von Fertigprodukten aus Stahl und Metall wesentlich. Zur Steigerung der Produktionsmenge pro Zeiteinheit beim Stranggieß-, Bandgieß Walzgut und dgl., durch Vergrößern des Fertigproduktgewichts/m und durch Steigern der Produktionsdurchlaufgeschwindigkeit in der Formgebung und Verformung, ist es nützlich ein Verfahren mit Kühlaggregat anzuwenden, daß es ermöglicht, daß die Abkühlung den vielseitigen Anforderungen im Hinblick auf die Qualität des Fertigprodukts, die Intensität des Wärmeentzugs, die Zeitspanne des Wärmeentzugs_{,} die Bandbreite der gewünschten Abkühltemperatur, die reproduzierbare Treffsicherheit der Soll-Abkühltemperaturlinie nach dem ZTU-Schaubild und die Wirtschaftlichkeit gerecht wird.
In den letzten Jahren stieg bei der Herstellung von Warmbreitband die Endwalzgeschwindigkeit auf das 2,5fache, das Bundgewicht auf 45 t und die Kapazität auf 6 Mio. t/Jahr, bei Walzdraht stieg die Endwalzgeschwindigkeit bis auf 120 m/s, das Bundgewicht auf 3000 kg und die Monatserzeugung auf 30.000 t/Walzader (Mommertz, K.H.: _{"}Stahl u. Eisen" 106 (1968) Nr. 6, S. 255/62).

Das Abkühlen geformten, heißen, durchlaufenden Produktionsguts aus Stahl und Metall erfolgt im wesentlichen durch Tauchen in oder Durchführen durch Wasserbecken, mit Spritzwasser, mit Spritzwasser und Gebläseluft, in Luft und seit 1983 bei Walzdraht und Stabstahl auch in Druckwasser innerhalb von Druckkühlrohren mit verengten Rohrenden (Staurändern), (Krenn, W.: DE-A 16 08 327 und DE-A 19 25 416; Schifferl, H.A., Eggerth, K.und Nöstelthaller, K.: _{"}Berg- und Hüttenmännische Monatshefte", 131. Jahrgang (1986), Heft 11, S. 415/21; Limper, H-G. u. Hoffmann, G.: "Stahl u. Eisen" 105 (1985) Nr. 11, S. 631/37).

Beim kritischen Betrachten des Abkühlens geformten, heißen, durchlaufenden Produktionsguts aus Stahl und Metall ist zu bedenken, wie sich die Durchlaufgeschwindigkeiten, die in m/s geläufig sind, auf einen für die Abkühlung noch großen Oberflächen-Längenabschnitt von 1 mm darstellt, da die sich bildenden Dampfkeime beim Entstehen einen Durchmesser haben, der davon nur einen Bruchteil beträgt.

1 mm Oberflächen-Längenabschnitt läuft bei einer Durchlaufgeschwindigkeit

durch die Kühlstrecke.
Diese außerordentlich kurze Zeit, s/mm, macht deutlich, daß die Intensität des Wärmeentzugs beim Auftreffen eines Wasserteilchens,bei der Spritz- und Laminarwasserkühlung, auf eine nur mit 15 m/s durchlaufenden Produktoberfläche und druckloser Umgebung nur sehr gering sein kann , weswegen alle Abkühlungen mit Spritz- und Laminarwasser den Einsatz sehr hoher Kühlwassermengen erfordern und bei verschiedenen Anwendungsgebieten schon an ihrer Wirkungs- und Wirtschaftlichkeitsgrenze geraten sind oder es bei zunehmendem Produktgewicht/m und/oder zunehmender Produktdurchlaufgeschwindigkeit durch die Kühlstrecke werden.

Bei der Abkühlung von Warmbreitband mit Spritz- und Laminarwasser werden heute Kühlwassermengen in der Größenordnung von 10.000 m³/h und mehr gefahren.

Wie groß weltweit die Schwierigkeit bei der Abkühlung von schnellaufenden Walzdraht aus Hochleistungsdrahtwalzwerken geworden waren, vermittelt ein Fachbericht aus 1982 (Wagner, R. u.a.:_{"}Stahl u Eisen" 102 (1982) Nr. 12, S. 595/99), in dem u.a. sogar gefordert worden war:
Es wird als wünschenswert angesehen, daß der Walzwerkskonstrukteur neben den unterschiedlichen Luftabkühleinrichtungen endlich unter Nutzung wissenschaftlicher Erkenntnisse eine geeignete und gleichzeitig wirtschaftlich arbeitende Wasserkühlstrecke anbietet.
Das Problem war mit der Abkühlung in Druckwasser innerhalb von Druckkühlrohren mit verengten Rohrenden ab Anfang 1983 gelöst worden (Krenn, W.: DP 16 08 327 und 19 25 416). Ein europäisches Hüttenwerk ließ nach der Umrüstung der Spritzwasser-Kühlstrecken an deren Hochleistungsdrahtwalzwerk, Ende 1983 deren Stabstahlwalzwerk mit einer Abkühlung in Druckwasser innerhalb von Druckkühlrohren aus rüsten (Schifferl,H.A. u.a.: _{"}Berg- und Hüttennlännische Monatshefte", 131. Jahrgang (1986) Heft 11, S. 418).

1986 wurde von der Abkühlung walzwarmen Walzdrahts, der auf einem Transportband ausgefächert mit Gebläseluft abgekühlt wird, berichtet, daß das Gefüge in jeder einzelnen Windung des Walzdrahtbunds ungleichmäßig ist, da von jeder Windung die beiden Teilstücke die im Bereich der Mitte des Transportbands liegen rascher abkühlen als die Teilstücke die an den beiden Außenseiten des Transportbands liegen (Hoss, K-F.: _{"}Stahl u. Eisen" 106 (1986) Nr. 7, S. 313/16). Um die negative Auswirkung dieser Abkühlung der ausgefächerten Windungen in Gebläseluft zu vermeiden oder zu verringern, sollte die Abkühlung in Druckwasser auf eine so niedrige Abkühltemperatur, ohne in den Martensitbereich zu kommen, gefahren werden können, daß eine Abkühlung mit Gebläseluft entfallen kann. Wo dies qualitätsbedingt nicht möglich, ist die Abkühlung in Druckkühlaggregaten tiefstmöglich zu fahren, damit der Mangel aus der Abkühlung mit Gebläseluft verringert werden kann. Mit dem in der EP-A 0 266 302 beschriebenen Verfahren mit Druckkühlaggregat ist es möglich eine Abkühltemperatur zu fahren die schon näher an der qualitätsabhängigen Martensitlinie im ZTU.Schaubild liegen kann. Die genannten außerordentlich kurzen Zeiten, die für die thermischen Abläufe im Druckkühlaggregat zur Verfügung stehen, die unbekannten, unbenannten Imponderabilien beim Ablauf des Wärmeentzugs innerhalb des dreiteiligen druckwasserdurchströmten Druckraum des Druckkühlaggregats, lassen befürchten, daß die Führung der Abkühlung, nur über den einen gesteuerten Zustrom des Druckwassers in den Konvektions-Druckraum, nicht ausreichen könnte.

Der Erfindung liegt die Aufgabe zugrunde, ein Verfahren mit Druckkühlaggregat zu entwickeln mit dem der Wärmeentzug bei der Abkühlung geformten, heißen, durchlaufenden Produktionsguts aus Stahl und Metall in Druckwasser innerhalb eines Druckkühlaggregats, so geführt werden kann, daß damit der überwiegende Teil des Produktionsguts aus Stahl und Metall mit gesteigerter metallurgischer und temperaturmäßiger Treffsicherheit, größerer Gleichmäßigkeit über die Breite und Länge des abzukühlenden Produktionsguts und besserer Wirtschaftlichkeit abgekühlt werden kann.

Die Aufgabe wird erfindungsgemäß zum einen dadurch gelöst, daß zum Abkühlen walzwarmen Walzguts, mit/ohne Direktpatentieren, bei dem Druckwasser innerhalb eines Druckraums zwischen Stauränder auf die walzwarme Walzgutoberfläche gedrückt wird, wobei das Kühlaggregat mit einer Menge Druckwasser beaufschlagt wird, die vorzugsweise mit der dem Walzgut zu entziehenden Menge Wärme im Gleichgewicht steht, um mit dem Wärmeentzug durch das Erwärmen des Druckwassers im Druckraum eines Konvektionskühlteils, und dem Wärmeentzug durch die an ein Druckwasser-Dampf-Gemisch abgegebene Verdampfungswärme im Druckraum eines Verdampfungskühlteils (2), vorzugsweise bis an den Siedepunkt des Druckwassers, die gewünschte Abkühltemperatur des Walzgutes erreicht wird und dabei die Abkühlung in Druckwasser und im Druckwasser-Dampf-Gemisch steuerbar ist. und wobei der Wärmeentzug, im Konvektionskühlteil und im Verdampfungskühlteil des Druckraums im Druckkühlaggregat, außer mit der vorgegebenen einströmenden Kühldruckwasser-Menge und der geregelt einströmenden Führungsdruckwasser-Menge in den Konvektionskühlteil, mit einer zusätzlichen, geregelt einströmenden Führungsdruckwasser-Menge in den Verdampfungskühlteil und weiter mit einer, im Bereich des hohen Dampf-Anteils in dem den Verdampfungskühlteil durchströmenden Heißwasser-Dampf-Gemisch, dosiert einströmenden Kondensationsdruckwasser-Menge, geführt wird.

Die Lösung der Rufgabe erfolgt auch durch ein Kühlaggregat zur Durchführung des Verfahrens nach Anspruch 1 zum Abkühlen walzwarmen Walzguts, mit/ohne Direktpatentieren, bei dem Druckwasser innerhalb eines Druckraums zwischen Stauränder auf die walzwarne Walzgutoberfläche gedrückt wird, wobei das Kühlaggregat aus dem Druckraum eines Konvektionskühlteils, dem Konvektions-Druckraum zwischen den Staurändern, besteht, in dem dem walzwarmen Walzgut, vornehmlich durch Konvektion, von einströmendem und auf die walzwarme Walzgutoberfläche gedrücktem Druckwasser Wärme, vorzugsweise bis an den Siedepunkt des Druckwassers, entzogen wird und aus dem Druckraum eines Verdampfungskühlteils, dem Verdampfungs-Druckraum (2) zwischen den Staurändern in dem dem Walzgut vornehmlich durch die Verdampfungswärme, vom durchströmenden und auf die Walzgutoberfläche gedrückten, im Konvektions-Druckraum erzeugten Druckwasser-Dampf-Gemisch, weiter Wärme entzogen wird, und wobei außer der Kühl- und Führungs-Druckwassereinströmung in den Konvektionskühlteil im Verdampfungskühlteil weitere Führungs-Druckwassereinströmungen und Kondensations-Druckwassereinsströmungen angeordnet sind.

Als Konvektionskühlteil ist der Teil des Druckraums im Druckkühlaggregat bezeichnet, in dem das Kühl-Druckwasser und das Führungs-Druckwasser einströmen und dem Produktionsgut Wärme entziehen.
Als Verdampfungskühlteil ist der Teil des Druckraums im Druckkühlaggregat bezeichnet, in dem das vom Konvektionskühlteil einströmende Druckwasser als Heißwasser-Dampf-Gemisch, geführt mit dem Kondensations-Druckwasser, dem Produktionsgut weiter Wärme entzieht.

Kühl-Druckwasser ist vorgegebenes Druckwasser, daß als Grundlast des Wärmeentzugs dient.
Führungs-Druckwasser ist geregeltes Druckwasser, daß der Führung des Wärmeentzugs und des Wärmeentzugs bis zur Erwärmung des Druckwassers bis an die Siedetemperatur dient.
Kondensations-Druckwasser ist dosiertes Druckwasser, daß der Führung des Grads des Verdampfens (des Dampf-Anteils im Heißwasser-Dampf-Gemisch) dient.
Der Druckraumteil in den die Hauptmenge des Druckwassers einströmt, in der Regel der mittlere, wird als Konvektions-Druckraum bezeichnet, auch wenn das Druckkühlaggregat nur einen einzigen Druckraumteil aufweist. Alle übrigen Druckraumteile werden mit Verdampfungs-Druckraum bezeichnet, gleichgültig ob verfahrensmäßig der Wärmeentzug darin überwiegend durch Verdampfen oder durch Konvektion erfolgt Einlaufstaurand ist der Staurand eines Druckraums durch den das durchlaufende Produktionsgut in die einzelnen Druckräume einläuft.
Einströmstaurand ist der Staurand eines Druckraums durch den das Druckwasser/Heißwasser-Dampf-Gemisch in die einzelnen Druckräume einströmt.

Um den Druckwasserstrom für die Abkühlung mit dem erfindungsgemäßen Druckkühlaggregat verfahrensmäßig so führen zu können, daß der gewählte, produkt- und qualitätsbezogene Abkühlverlauf eintreten und das Druckkühlaggregat funktionsfähig gehalten werden kann, ist die anlagemäßige Ausbildung so,
- daß wie in den Kühl- und Führungs-Druckwasser-Zuleitungen auch in den Kondensations-Druckwasser-Zuleitungen durchflußregelbare Ventile mit Stellglieder angeordnet sind,
- daß in jedem Druckraum, in Produktdurchlaufrichtung gesehen vor dem Auslaufstaurand, eine gekoppelte Wasserschlag-Sicherung und Wasserabsaugeeinrichtung angeordnet ist, die beim Einlaufen mittleren und schweren Produktionsguts das Druckkühlaggregat- vor Zerstörung schützt und durch Absaugen des Kühlwasser-Rests in den Produktdurchlaufpausen das Ausbrechen leichten Produktionsguts verhindert,
- daß in Druckräumen eine durchflußregelbare HeißwasserDampf-Gemisch-Entnahmeeinrichtung angeordnet ist, die die Verwendung des Heißwasser-Dampf-Gemisches außerhalb des Abkühlverfahrens ermöglicht,
- daß der Querschnitt des Druckkühlaggregats in allen seinen Druckraumteilen und Staurändern der Querschnittsform des abzukühlenden Produktionsguts angepaßt ist.
- daß in einem Druckkühlaggregat mit nur einem einzigen Konvektions-Druckraum, die Kühl- und Führungs-Druckwasser-Einströmungen mittig in den Druckraum und die Kondensations-Druckwasser-Einströmungen vor den Staurändern an den Druckraum-Enden angeordnet sind,
- daß in ein Druckkühlaggregat mit nur einem einzigen Konvektions-Druckraumdie Kühl- und Führungs-Druckwasser-Einströmungen im Bereich des Staurands an den einen Druckraum-Ende und die Kondensations-Druckwasser-Einströmungen am anderen angeordnet sind,
- daß die Kühl- und Führungs-Druckwasser-Einströmungen im Konvektions-Druckraum und die Kondensations-DruckwasserEinströmungen in einem oder mehreren Verdampfungs-Druckräumen angeordnet sind,
- daß die Kühl- und Führungs-Druckwasser-Einströmungen im Konvektions-Druckraum, weitere Führungs-Druckwasser-Einströmungen in einem oder mehreren Verdampfungs-Druckräume und die Kondensations-Druckwasser-Einströmungen in einem oder mehreren Verdampfungs-Druckräumen angeordnet sind,
- daß der Vordruck des Druckwassers, bei schwerem Produktionsgut gegenüber bei leichtem, dem Gewicht/m und dem Produktionsgut-Querschnitt entsprechend, verfahrensmäßig so angehoben wird und die Verengung in den Staurändern aggregatsmäßig so verlängert wird, daß die Stauränder auch da als wassergeschmierte Gleitlager wirken, um die Produktoberfläche zu schonen,
- daß verfahrensmäßig der Wärmeentzug, innerhalb eines Druckkühlaggregats mit mehrteiligem Druckraum, durch die Wahl des Verhältnisses der Einström-Stellen und der Einstöm-Mengen des Druckwassers, sowohl mit einem qualitätsbezogen maximalen Wärmeübergangswert als auch mit einem druckkühlaggregatsbezogenen minimalen, innerhalb einer vergleichweise großen Länge des Druckkühlaggregats mit einer vergleichsweise engen Bandbreite in der Abkühltemperatur, gefahren werden kann.

Die mit der Erfindung erzielten Vorteile bestehen insbesondere darin, daßmit dem erfindungsgemäßen Verfahren mit Druckkühlaggregat ein Großteil der geformten, heißen, durchlaufenden Produktionsgüter überhaupt geführt abgekühlte werden können, daß damit die gewünschten Abkühlintensitätsfolgen produkt-, abmessungs-, qualitäts- und zeitfolgegerecht mit vergleichweise sehr geringer Temperatur-Bandbreite gefahren werden können, so daß sich im Fertigprodukt keine unerwünschten Gefügebestandteile bilden können und daß dafür nur eine vergleichsweise geringe Druckwassermenge erforderlich ist.

Er ist derzeit keine Veröffentlichung zugänglich, die die Phänomene beim Entziehen der Wärme aus geformten, heißen, durchlaufenden Produktionsgut aus Stahl und Metall, in einem Druckraum durch Druckwasser, im einzelnen beschreibt; an Hand von Meßschrieben werden unterschiedliche Abläufe beim Entziehen der Wärme aus einem walzwarmen Walzgut in Druckwasser innerhalb verschieden langer Druckkühlaggregate mit nur einem einzigen Druckraum und Stauränder an den Druckraum-Enden beschrieben.

Die Meßschriebe in Fig. 5 - 6 und Fig. 7-8 zeigen, daß die Abkühltemperatur in dein Maße stabil wird, wie die Menge des durchströmenden Druckwassers in Verhältnis zur Druckraum-Länge zunimmt.
Anders ausgedrückt, die Abkühltemperatur wird in dem Maße stabil, wie im Verhältnis zur Menge des durchströmenden Druckwassers, der Abstand zwischen den Staurändern abnimmt, der Druckraum kürzer wird. Die Meßschriebe in der Folge Fig. 7 - Fig. 6, mit den Druckraum-Längen 3 - 1, bei den Druckwasser-Mengen 10 11 (dürfen für diese Betrachtung als gleich gelten), bestätigen diese Schlußfolgerung. Die Zahlen zur Druckraum-Länge und Druckwasser-Menge sind Verhältniszahlen.

Würde der Druckraum nach Meßschrieb Fig. 6 als Konvektions-Druckraum zwischen zwei Verdampfungs-Druckräume angeordnet sein und der darin wirksame Wärmeübergangswert in den beiden anschließenden Verdampfungs-Druckräumen nur gleich hoch sein, würde das abgekühlte Produktionsgut größenordnungsmäßig eine Abkühltemperatur um 350 °C bekommen, würde das erfindungsgemäß einströmende Kondensations-Druckwasser die Abkühlintensität in den Verdampfungs-Druckräumen nicht auf z.B 550 °C begrenzen. In der Praxis würde man die einströmende Druckwassermenge verkleinern, um nicht die Wirkung des Wäremeentzugs durch die Verdampfungswärme durch eine höhere Kondensations-Druckwassermenge begrenzen zu müssen.

Für die Darstellung der Wärmeübergangszahlα wird das allgemein bekannte Diagramm, Fig. 9, der Abhängigkeiten beim Behältersieden, als Darstellungshilfe, herangezogen.
Die Meßschriebe in Fig. 6 zeigen einen Wärmeentzug bei einem α-Wert von 100400 kJ/m³.h.°C (Punkt X). Bei zunehmender Verdampfung des Heißwasser-Dampf-Gemisches strebt der α-Wert selbstfahrend seinem Maximum (Punkt Y) zu, um anschließend stark abzufallen auf den Wert des Punktes Z. Durch die Zugabe kalten Kondensations-Druckwasser im Verdampfungskühlteil des Druckkühlaggregats wird die Dichte des Heißwasser-Dampf-Gemisches erhöht, wodurch der α-Wert an seinem selbstfahrenden Ansteigen geführt angehalten, stabilisiert oder gesenkt wird. Durch ebenso dosiertes Verringern der Kondensations-Druckwassermenge wird der α-Wert wieder erhöht.

Mit dem erfindungsgemäßen Druckkühlaggregat wird der Wärmeentzug bis zum α-Wert X primär mit dem Führungs-Druckwasser geführt und mit dem Kondensations-Druckwasser an diesem Wert stabilisiert und bei Veränderung der Eingangswerte an diesen Wert führend gehalten, so daß es möglich ist jeden, physikalisch in Druckwasser möglichen, produkt-, abmessungs- und qualitätsbezogenen Abkühlvorgang, bei geformten, heißen, durchlaufenden Produktionsgut, mit vergleichweise geringer Abkühltemperatur-Bandbreite und geringer Druckwassermeng, geführt ablaufen lassen zu können.

Drei Ausführungsbeispiele der Erfindung sind in der Zeichnung anlagen- und verfahrensschematisch dargestellt und werden im folgenden beschrieben. Es zeigen
- Fig. 1: ein Druckkühlaggregat mit einem einzigen Druckraum,
- Fig. 2: den Ablauf des Wärmeentzugs mit geführter Verdampfung, in vereinfachter, schematischen Darstellung,
- Fig. 3: ein Druckkühlaggregat mit drei Druckräume und
- Fig. 4: ein Druckkühlaggregat mit fünf Druckräume.

Fig. 1 und 2: In das Druckkühlaggregat (1) mit einem einzigen Druckraum (2), den Staurändern (3) und (4), auch Einlauf- und Auslaufstaurand genannt, strömt durch die Einströmungen (5) und (6) das Kühl- und Führungs-Druckwasser über die Ventile mit Stellglied (13) und (14), aus den Druckwasserzuleitungen (10) und (11) in den Druckraum (2) ein.
Im Konvektionskühlteil (8) wird das Kühl- und Führungs-Druckwasser vorzugsweise auf seine Siedetemperatur erwärmt, das als Heißwasser-Dampf-Gemisch in den Verdampfungskühlteil (9) strömt, in dem mit dem durch die Einströmung (7), in den Druckraum (2), über das Ventil mit Stellglied (15), aus der Druckwasserzuleitung (12), einströmende Kondensations-Druckwasser die zunehmende, selbstfahrende Verdampfung (SV), durch das dosiert einströmende Kondensations-Druckwasser,in eine geführte Verdampfung (GV), an dem produkt-, abmessungs- und qualitätsbezogen führbaren Verdampfungs-Führungs-Punkt (VF), umgewandelt wird. Um zu vermeiden, daß Produktionsgut - leichtes ausgenommen - beim Einlaufen in das wassergefüllte Druckkühlaggregat dieses durch Wasserschlag beschädigt und daß das leichte Produktionsgut dabei ausbricht, ist lagebedingt in jedem Druckraum eine nützlicherweise mit einer Wasserabsaugeenricht gekoppelte Wasserschlagsicherung (19) angeordnet, die in den Durchlaufpausen und bis zu dem Zeitpunkt zu dem der Anfang des durchlaufenden Produktionsguts den Auslaufstaurand des betreffenden Druckraums erreicht hat, Wasser absaugt.
Beim Wärmeentzug bei mittleren und schwerem Produktionsgut entsteht eine größere Menge Heißwasser-Dampf-Gemisch, es kann daher nützlich sein in einzelnen Druckräumen eine Heißwasser-Dampf-Gemisch Entnahmeeinrichtung (20) anzuordnen.Soll bei zwei oder mehr hintereinander angeordneten Druckkühlaggregaten der Luftzutritt zu der abzukühlenden Produktoberfläche zwischen diesen unterbunden werden, so wird dieser Zwischenraum mit einer verschiebbaren Wasserstaumuffe (21) überdeckt.

Fig. 3: In das Druckkühlaggregat (1) strömt in den Konvektions-Druckraum (8.1), mit den Staurändern (3) und (4), durch die Einströmung (16), das Kühl- und Führungs-Druckwasser gemeinsam über das Ventil mit Stellglid (18), aus der Druckwasserzuleitung (17) ein, wird dort vorzugsweise auf seinen Siedepunkt erwärmt und strömt als Heißwasser-Dampf-Gemisch über die Stauränder (3) und (4) in die Verdampfungs-Druckräume (9.1) und (9.2) und strömt von dort, dem Produktionsgut durch die Verdampfungswärme Wärme entziehend, durch die Stauränder (3.1) und (4.1) aus dem Druckkühlaggregat.
Das Verfahren des Abkühlens mittleren Produktionsguts, ab dem zweiten Abkühlvorgang: Im Moment des Auslaufes des vorher durchgelaufenen Produktionsguts wird der Zustrom des Kühl- und Führungs-Druckwassers durch die Einströmungen (5) und (6) bzw. (16) sowie durch (6.1) und (6.2) auf einen Mindestwert zurückgefahren und die Wasserabsaugeeinrichtung der kombinierten Wasserschlagsicherung mit Wasserabsaugeeinrichtung (19), (19.1) und (19.2) impulsgesteuert eingeschaltet, so daß das Wasser in den Druckräumen drucklos und abgesaugt wird.
Das Produktionsgut läuft in das Druckkühlaggregat ein, übersteigt der momentan dabei entstehende Wasserdruck in einem Druckraum ein bestimmtes Maß, sprechen die Wasserschlagsicherungen (19.1), (19) und (19.2) an, sobald der Anfang des Produktionsguts den jeweiligen Auslaufstaurand (3), (4) und (4.1) der Druckräume (9.1), (8.1) und (9.2) erreicht hat, schaltet die jeweilige Wasserschlagsicherung und Wasserabsaugeeinrichtung (19.1), (19) und (19.2) ab, gleichzeitig werden die Einströmungen (7.1), (6.1), (5), (4) bzw. (16), (6.2) und (7.2) mit der zuständigen Soll-Druckwassermenge, produkt-, abmessungs- und qualitätsbezogen, beaufschlagt. Die im Rezept angegebene Soll-Druckwassermenge steht im Sekundenbruchteil an der geformten, heißen, durchlaufenden Produktionsgut-Oberfläche an und entzieht ihr Wärme. Liegt die nach dem Druckkühlaggregat gemessene Abkühltemperatur dabei zu hoch, werden der Reihe nach vorzugsweise die Einströmungen (5) bzw. (16), (6.1) und (6.2) höher gefahren bis die Soll-Abkühltemperatur erreicht ist.
In diesem Augenblick begrenzt das durch die Einströmungen (7.1) und (7.2) einströmende Kondensations-Druckwasser bereits schon führend den Grad der Verdampfung des Heißwasser-Dampf-Gemisches an dem Verdampfungs-Führungspunkt VF, die sonst bis zu den Ausströmstaurändern (3.1) und (4.1) selbstfahrend bis zum willkürlichen Punkt SV ansteigen würde, so daß die gewünschte Soll-Abkübltemperatur am Schreiber anliegt.
Weichen während des Durchlaufs des Produktionsguts physikalische Eingangsdaten von diesen augenblicklich anliegenden Daten ab, durch Schwanken der Einlauftemperatur, durch Verändern der Durchlaufgeschwindigkeit, durch Wechsel der Zunderbeschaffenheit u.a.m., wird durch dosierte Veränderung der Zuströmmenge des Kondensations-Druckwassers,der Verdampfungs-Führungspunkt VF vor oder zurück geschoben und so der Grad der Verdampfung geführt.
Erreicht die beim Wärmeentzug entstehende Heißwasser-Dampf-Gemisch-Menge eine festgelegte Menge, so wird vorzugsweise eine festgelegte Teilmenge über die Heißwasser-Dampf-Gemisch-Entnahmeeinrichtung (20.1) und (20.2), für eine Verwendung außerhalb dieses Abkühlverfahrens, dem Druckkühlaggregat (1) entnommen. Um den Verschleiß der Stauränder gering zu halten, ist es nützlich den Vordruck des Druckwassers bei der Abkühlung schwerer werdenden Produktionsguts anzuheben und die Verengungen in den Staurändern so zu verlängern, daß die Stauränder (3.1), (3), (4) und (4.1) auch als wassergeschmierte Gleitlager wirken.

Fig. 4: Das in Fig. 4 funktionell dargestellte Druckkühlaggregat (1),mit dem Konvektions-Druckraum (8.1) und vier Verdampfungs-Druckräume (9.1 - 9.4), ist sowohl für eine Abkühlung mit maximal in einem solchen Druckkühlaggregat erreichbaren Wärmeentzug als auch für eine Abkühlung mit minimal haltbaren Wärmeentzug geeignet. Die Verfahrensweise unterscheidet sich nur darin, daß bei dem einen Ablauf des Wärmeentzugs der Wärmeübergangswertα an dem qualitätsbezogen maximalen Wert und bei dem anderen Ablauf an seinem druckkühlaggregatsbezogen minimalen Wert gefahren wird.
Die Länge des Druckkühlaggregat liegt größenordnungsmäßig bei 1 m bis 20 m und darüber, wird das Druckkühlaggregat nach der Formgebung eingesetzt, wird es innerhalb des Verformungsablaufes eingesetzt, müssen sich die Längen den Verformungsgegebenheiten anpassen und dabei auf einen Bruchteil eines Meters verkürzt angeordnet sein. Bestehende kurze Druckkühlaggregate können mit Hilfe der Wasserstaumuffe (21) funktionell auch zu längeren gekoppelt werden.

## Patentansprüche

1. Verfahren zum Abkühlen walzwarmen Walzguts, mit/ohne Direktpatentieren, bei dem Druckwasser innerhalb eines Druckraums (1) zwischen Stauränder (7,8) auf die walzwarme Walzgutoberfläche gedrückt wird, wobei das Kühlaggregat mit einer Menge Druckwasser beaufschlagt wird, die vorzugsweise mit der dem Walzgut zu entziehenden Menge Wärme im Gleichgewicht steht, um mit dem Wärmeentzug durch das Erwärmen des Druckwassers im Druckraum eines Konvektionskühlteils, und dem Wärmeentzug durch die an ein Druckwasser-Dampf-Gemisch abgegebene Verdampfungswärme im Druckraum eines Verdampfungskühlteils (2), vorzugsweise bis an den Siedepunkt des Druckwassers, die gewünschte Abkühltemperatur des Walzgutes erreicht wird und dabei die Abkühlung in Druckwasser und im Druckwasser-Dampf-Gemisch steuerbar ist. und wobei der Wärmeentzug, im Konvektionskühlteil und im Verdampfungskühlteil des Druckraums im Druckkühlaggregat, außer mit der vorgegebenen einströmenden Kühldruckwasser-Menge und dar geregelt einströmenden Führungsdruckwasser-Menge in den Konvektionskühlteil, mit einer zusätzlichen, geregelt einströmenden Führungsdruckwasser-Menge in den Verdampfungskühlteil und weiter mit einer, im Bereich des hohen Dampf-Anteils in dem den Verdampfungskühlteil durchströmenden Heißwasser-Dampf-Gemisch, dosiert einströmenden Kondensationsdruckwasser-Menge, geführt wird.

2. Verfahren nach Anspruch 1,
**dadurch gekennzeichnet,** daß verfahrensmäßig der Wärmeentzug, innerhalb eines Druckkühlaggregats mit mehrteiligem Druckraum, durch die Wahl des Verhältnisses dar Einström-Stellen und dar der Einström-Mengen des Druckwassers, sowohl mit einem qualitätsbezogen maximalen Wärmeübergangswert als auch mit einem druckkülaggregatsbezogen minimalen, innerhalb einer vergleichsweise großen Länge des Druckkühlaggregats mit einer vergleichsweise engen Bandbreite in der Abkültemperatur, gefahren werden kann

3. Kühlaggregat zur Durchführung des Verfahrens nach Anspruch 1 zum Abkühlen walzwarmen Walzguts, mit/ohne Direktpatentieren, bei dem Druckwasser innerhalb eines Druckraums (1) zwischen Stauränder(7,8) auf die walzwarme Walzgutoberfläche gedrückt wird, wobei das Kühlaggregat aus dein Druckraum eines Konvektionskühlteils_{,} dem Konvektions-Druckraum (1) zwischen den Staurändern (7) und (8), besteht, in dem dem walzwarmen Walzgut, vornehmlich durch Konvektion, von einströmendem und auf die walzwarme Walzgutoberfläche gedrücktem Druckwasser Wärme, vorzugsweise bis an den Siedepunkt des Druckwassers, entzogen wird und aus dem Druckraum eines Verdampfungskühlteils_{,} dem Verdampfungs-Druckraum (2) zwischen den Staurändern (7, 9); 8, 10), in dem dem Walzgut vornehmlich durch die Verdampfungswärme, vom durchströmenden und auf die Walzgutoberfläche gedrückten, im Konvektions-Druckraum erzeugten Druckwasser-Dampf-Gemisch, weiter Wärme entzogen wird, und wobei außer der Kühl- (5) und Führungs-Druckwassereinströmung (6) in den Konvektionskühlteil (8) (8.1), im Verdampfungskühlteil (9) (9.1-9.n) weitere Führungs-Druckwassereinströmungen (6.1-6.n) und Kondensations-Druckwassereinsströmungen (7) (7.1-7.n) angeordnet sind.

4. Druckkühlaggregat nach Anspruch 3,
**dadurch gekennzeichnet,** daß wie in dur Kühl- und Führungs-Drucktwasser-Zuleitungen (13, 14) auch in den Kondensations-Druckwasser-Zuleitungen (12) durchflußregelbare Ventile mit Stellglied (15) angeordnet sind.

5. Druckkühlaggregat nach Anspruch 3 oder 4,
**dadurch gekennzeichnet,** daß in jedem Druckraum, in Produktdurchlaufrichtung gesehen vor dem Auslaufstaurand eine gekoppelte Wasserschlagsicherung und Wasserabsaugeeinrichtung (19) angeordnet ist, die beim Einlaufen mittleren und schweren Produktionsguts das Druckkühlaggregat vor Zerstörung schützt und durch Absaugen des Kühlwasser-Rests in den Produktdurchlaufpausen das Ausbrechen leichten Produktionsguts verhindert.

6. Druckkülaggregat nach Anspruch 3 bis 5,
**dadurch gekennzeichnet,** daß in Druckräumen eine durchflußregelbare Heißwasser-Dampf-Gemisch-Entnahmeeinrichtung (20) angeordnet ist, die die Verwendung des Heißwasser-Dampf-Gemisch außerhalb des Abkühlverfahrens ermöglicht.

7. Druckkühlaggregat nach Anspruch 3 bis 6,
**dadurch gekennzeichnet,** daß der Querschnitt des Druckkühlaggregats (1) in allen seinen Druckraumteilen und Staurändern der Querschnittsform des abzukühlenden Produktionsguts angepaßt ist.

8. Druckkühlaggregat nach Anspruch 3 bis 7,
**dadurch gekennzeichnet,** daß in einem Druckkühlaggregat (1) mit nur einem einzigen Konvektions-Druckraum (2), die Kühl- und Führungs-Druckwasser-Einströmungen (5) und (6) mittig in den Druckraum und die Kondensations-Druckwasser-Einströmungen (7) vor den Staurändern an den Druckraum-Enden (3) und (4) angeordnet sind.

9. Druckkühlaggregat nach Anspruch 3 bis 8,
**dadurch gekennzeichnet,** daß in einem Druckkühlaggregat (1) mit nur einem einzigen Konvektions-Druckraum (2) die Kühl- und Führungs-Druckwasser-Einströmungen (5) und (6) im Bereich des Staurands an einem Druckraum-Ende und die Kondensations-Druckwasser-Einströmungen (7) am anderen angeordnet sind.

10. Druckkühlaggregat nach Anspruch 3 bis 9,
**dadurch gekennzeichnet,** daß der Vordruck des Druckwassers, bei schwerem Produktionsgut gegenüber bei leichtem, dem Gewicht/m und dem Produktionsgut-Querschnitt entsprechend, verfahrensmäßig so angehoben und die Verengung in den Staurändern aggregatsmäßig so verlängert wird, daß die Stauränder auch da als wassergeschmierte Gleitlager wirken.

## Claims

1. Method for cooling of hot-rolled rolling stock, with/without direct patenting, at which presswater within a pressure chamber (8.1) between the constrictions (3 and 4) is pressed upon the hot-rolled surface of the rolled product, while the cooling-apparatus (1) is admitted with a quantity of presswater, which is preferably in balance with the heat to be abstracted, in order to achieve the desired cooling temperature of the rolled product through the heat abstraction by heating of the presswater in the pressure-chamber (8.1) of a convection-cooling-part (8) and the heat abstraction through the evaporation heat released to a presswater-steam-mixture in the pressure-chamber (9.1; 9.2) of an evaporation-cooling-part (9), preferably up to the boiling point of the presswater, and during this process the cooling in presswater and presswater-steam-mixture is controllable,
**and while doing so**
the heat abstraction is controlled in the convection-cooling-part (2, 8.1) and in the evaporation-cooling-part (9, 9.1, 9.2) of the pressure-chamber of the cooling-apparatus (1) by the given inflowing quantity of cooling-presswater and by the controlled inflowing quantity of control-cooling-presswater into the convection-cooling-part, with an additional, controlled inflowing quantity of control-cooling-presswater into the condensation-cooling-part and further controlled by an administered inflowing quantity of condensation-presswater, flowing into the high steam portion of the presswater-steam-mixture, streaming through the evaporation-cooling-part.

2. Method according to claim No. 1
**characterized in**
that according to the method the heat abstraction, within a pressure cooling apparatus with a multisectional pressure-chamber (8.1, 9.1- 9.f), by the selection of the proportion of the presswater's flow-in-points and the proportion of the presswater's flow-in-quantity, can be administered not only with a quality-related maximum heat transmission coefficient but as well with a pressure-cooling-apparatus-related minimum heat transmission coefficient, within a comparatively big length of the pressure-cooling-apparatus with a comparatively small range in the cooling temperature.

3. Cooling-apparatus for the performance of the method according to claim 1 for the cooling of hot-rolled rolling stock, with/without direct patenting, at which presswater is pressed within a pressure-chamber (8.1) between the constrictions (3 and 4) to the hot-rolled surface of the rolling stock, whereby the cooling-apparatus (1) consists of
the pressure-chamber of a convection-cooling-part, the convection-pressure-chamber (8.1) between the constrictions (3 and 4), in which from the hot-rolled rolling stock, in particular by convection, heat is abstracted by the inflowing presswater, which is pressed down on to the hot-rolled surface of the rolling stock, and of the pressure-chamber of an evaporation-cooling part, the evaporation-pressure-chamber (9.1, 9.2) between the constrictions (3, 3.1 and 4, 4.1), in which further heat from the hot-rolled rolling stock in particular by the evaporation heat is abstracted by the inflowing mixture of water and steam, which is pressed on to the surface of the rolling stock and which is produced in the convection-pressure-chamber (8.1),
**and where**
apart from the cooling-water-inflow (5) and control-presswater-inflow (6) into the convection-cooling-part (8)(8.1), there are further control-presswater-inflows (6.1-6.f) and condensation-presswater-inflows ((7)(7.1-7.f) arranged into the evaporation-cooling-part (9)(9.1-9.f).

4. Pressure cooling apparatus according to claim 3,
**characterized** in
that as in the feeding pipes of the cooling-presswater-inflows and of the control-presswater-inflows (13, 14) also in the feeding pipes of the condensation-presswater-inflows (12) there are arranged flow-through-controllable valves with servo components (15).

5. Pressure cooling apparatus according to claim 3 or 4
**characterized** in
that in each pressure-chamber, before the outlet constriction in the direction of the moving rolling stock, a coupled safety device against water stroke and water-draw-off-device (19) is provided, which at entering of medium and heavy rolling stock protects the pressure-cooling-apparatus from destruction and by drawing-off of the rest of cooling water prevents the swinging of light rolling stock during intermissions of running through of rolling stock.

6. Pressure-cooling-apparatus according to claim 3 through 5
**characterized** in
that in pressure-chambers a flow-through-controllable withdrawal-device (20) for presswater-steam-mixture is provided, which enables the use of the presswater-steam-mixture outside the cooling method.

7. Pressure-cooling-apparatus according to claim 3 through 6
**characterized** in
that the cross-section of the pressure-cooling-apparatus (1) in all its parts of pressure-chambers and constrictions is adapted to the cross-section of the rolling stock to be cooled.

8. Pressure-cooling-apparatus according to claim 3 through 7
**characterized** in
that in a pressure-cooling-apparatus (1) with only one single convection-pressure-chamber (2) the cooling-presswater-inflows and control-presswater-inflows (5 and 6) are arranged centrically into the pressure-chamber and that the condensation-presswater-inflows (7) are arranged before the constrictions at the ends of the pressure-chambers (3 and 4).

9. Pressure-cooling-apparatus according to claim 3 through 8
**characterized** in
that in a pressure-cooling-apparatus (1) with only one single convection-pressure-chamber (2) the cooling-presswater-inflows and the
control-presswater-inflows (5 and 6) are arranged in the area of the constrictions at one end of a pressure-chamber and the condensation-presswater-inflows (7) are arranged at the other end.

10. Pressure-cooling-apparatus according to claim 3 through 9
**characterized** in
that the hydraulic pre-pressure [pressure of the water supply system] of the presswater, with heavy rolling stock in comparison to light rolling stock, corresponding to the weight/m und the cross-section of the rolling stock, is increased according to the method in such a way and the narrowing in the constrictions apparatus-related is lengthened in such a way so that the constrictions act as well as water-lubricated slide bearings.

## Revendications

1. Procédé pour le refroidissement de laminés chauds à patenter directement ou non où de l'eau sous pression est poussée au sein d'un espace sous pression (8.1) entre les chicanes (3) et (4) sur la surface chaude des laminés, l'appareil de refroidissement (1) étant alimenté avec un débit d'eau sous pression de préférence égal au débit de chaleur à extraire du laminé afin d'obtenir par l'extraction de chaleur par l'échauffement de l'eau sous pression dans l'espace sous pression (8.1) d'une partie de refroidissement par convection (8) et par l'extraction de chaleur grâce à la chaleur d'évaporation transmise à un mélange d'eau sous pression et de vapeur, de préférence jusqu'au point d'ébullition de l'eau sous pression la température de refroidissement requise des laminés, le refroidissement dans l'eau sous pression et le mélange d'eau sous pression et de vapeur etant réglable,
et
l'extraction de la chaleur dans la partie de refroidissement par convection (2), (8.1) et la partie de refroidissement par évaporation (9), (9.1, 9.2) de l'espace sous pression dans l'appareil de refroidissement sous pression (1), étant contrôllée en dehors du débit d'eau sous pression de refroidissement prédéfini alimenté et du débit d'eau sous pression de contrôle alimenté d'une manière réglée dans la partie de refroidissement par convection par un débit d'eau sous pression de contrôle supplémentaire alimenté d'une manière réglée dans la partie de refroidissement par évaporation et en outre, dans le domaine de la haute part en vapeur dans le mélange d'eau sous pression et de vapeur passant par la partie de refroidissement par évaporation d'un débit d'eau sous pression de condensation alimentée par dosage.

2. Procédé selon la revendication 1,
caractérisé en ce que l'extraction de chaleur par le procédé pouvant être effectuée au sein d'un appareil de refroidissement par pression avec espace sous pression à plusieurs parties (8.1, 9.1 - 9.n), par le choix de la relation des points d'admission et des débits d'admission de l'eau sous pression soit par une valeur de transmission thermique maximale rapportée à la qualité soit par une valeur minimale rapportée à l'appareil de refroidissement sous pression au sein d'une longueur comparativement grande de l'appareil de refroidissement par pression avec une largeur de bande comparativement étroite dans la température de refroidissement.

3. Appareil de refroidissement pour la réalisation du procédé selon la revendication 1 pour le refroidissement de laminés chauds à patenter directement ou non pendant lequel de l'eau sous pression est poussée au sein d'un espace sous pression (8.1) entre les chicanes (3) et (4) sur la surface chaude du laminé, l'appareil de refroidissement (1) étant constitué d'un espace sous pression d'une partie de refroidissement par convection, l'espace sous pression par convection (8.1) entre les chicanes (3) et (4), dans lequel la chaleur est extraite du laminé chaud, en particulier par convection moyennant eau sous pression alimentée et poussée sur la surface du laminé chaud, de préférence jusqu'au point d'ébullition de l'eau sous pression et l'espace sous pression d'une partie de refroidissement par évaporation, l'espace sous pression à évaporation (9.1, 9.2) entre les chicanes (3, 3.1) et (4, 4.1), dans lequel l'extraction de la chaleur en particulier par la chaleur d'évaporation du mélange d'eau sous pression et de vapeur généré dans l'espace sous pression par convection (8.1) passant à travers et poussé sur la surface des laminés est continué,
et que
hormis l'admission d'eau sous pression de refroidissement (5) et de contrôle (6) dans la partie de refroidissement par convection (8) (8.1), sont aménagées dans la partie de refroidissement par évaporation (9) (9.1-9.n) d'autres admissions d'eau sous pression de contrôle (6.1-6.n) et des admissions d'eau sous pression de condensation (7) (7.1-7.n).

4. Appareil de refroidissement sous pression selon la revendication 3, caractérisé en ce que des vannes à réglage de débit avec vérin (15) sont disposées tel que dans les arrivées d'eau sous pression de refroidissement et de contrôle (13, 14) également dans les arrivées d'eau sous pression par condensation (12).

5. Appareil de refroidissement sous pression selon la revendication 3 ou 4,
caractérisé en que dans chaque espace sous pression en direction de traversée du produit en amont de la chicane de sortie sont disposés un dispositif antibélier et un dispositif d'aspiration d'eau (19) couplés protégeant l'appareil de refroidissement sous pression pendant l'admission de laminés moyens et lourds contre la destruction et évitant par l'aspiration de l'eau de refroidissement résiduel dans les intervalles de traversée de produit le dérapage de laminés légers.

6. Appareil de refroidissement sous pression selon la revendication 3 à 5,
caractérisé en ce qu'est disposé dans les espaces sous pression un dispositif d'enlèvement de mélange d'eau sous pression et de vapeur (20) permettant l'utilisation du mélange d'eau sous pression et de vapeur à l'extérieur du procédé de refroidissement.

7. Appareil de refroidissement sous pression selon la revendication 3 à 6,
caractérisé en ce que la section transversale de l'appareil de refroidissement sous pression (1) concernant toutes les parties d'espace sous pression et les chicanes est adaptée à la section transversale du produit à refroidir.

8. Appareil de refroidissement sous pression selon la revendication 3 à 7,
caractérisé en ce que dans un appareil de refroidissement sous pression (1) avec un seul espace sous pression par convection (2) les alimentations d'eau sous pression de refroidissement et de contrôle (5) et (6) sont disposées au milieu de l'espace sous pression et que les alimentations d'eau sous pression de condensation (7) sont disposées en amont des chicanes aux extrémités de l'espace sous pression (3) et (4).

9. Appareil de refroidissement sous pression selon la revendication 3 à 8,
caractérisé en ce que sont disposées dans un appareil de refroidissement sous pression (1) avec un seul espace sous pression par convection (2) les alimentations d'eau sous pression de refroidissement et de contrôle (5) et (6) dans la zone de la chicane à l'une extrémité de l'espace sous pression et les alimentations d'eau sous pression de condensation (7) à l'autre extrémité.

10. Appareil de refroidissement sous pression selon la revendication 3 à 9,
caractérisé en ce que la pression préalable de l'eau sous pression en cas de produit lourd par rapport au produit léger en fonction du poids/des poids et de la section transversale du produit est augmenté au niveau du procédé et que l'étranglement dans les chicanes est allongé au niveau de l'appareillage de telle sorte que les chicanes agissent également comme paliers lisses à lubrification hydraulique.
